# EUROPÄISCHE PATENTSCHRIFT

(11) **EP 0 249 734 B1**
(45) Veröffentlichungstag und Bekanntmachung des Hinweises auf die Patenterteilung: **18.07.1990**
(21) Anmeldenummer: 87106668.4
(22) Anmeldetag: 07.05.1987
(51) Int. Cl.: D04B 1/26

(54) **Socke und Verfahren zu deren Herstellung**
Sock and method for manufacturing it
Chaussette et son procédé de fabrication

(30) Priorität: 16.05.1986 CH 1992/86
(43) Veröffentlichungstag der Anmeldung: 23.12.1987
(73) Patentinhaber: Zellweger, Max, CH-8805 Richterswil (CH)
(72) Erfinder: Zellweger, Max, CH-8805 Richterswil (CH)
(74) Vertreter: EGLI-EUROPEAN PATENT ATTORNEYS

(56) Entgegenhaltungen:
- DE-C- 680 621
- US-A- 2 144 563
- US-A- 2 183 862
- US-A- 3 122 906

## Beschreibung

Die Erfindung betrifft eine Socke, welche als aus Fäden gestrickte oder gewirkte Maschenware hergestellt ist, bei welcher die Maschenware mit beim Tragen an dem Bein gegen den Fuss gerichtete, als Fadenbogen ausgebildete Halteelemente aufweist, die zur Erzeugung einer Bewegung der Maschenware vom Fuss weg bei Beinbewegungen dienen, und ein Verfahren zur Herstellung der Socke.

Socken, die Haltelemente aufweisen, mit welchen das Abrutschen derselben vom Bein vermieden werden soll, sind in verschiedenen Ausführungsformen bekannt. Bei den meisten Ausführungsformen werden bei der als Gestrick oder Gewirke hergestellten Maschenware zusätzliche Fäden vorgesehen, welche aus einem gummielastischen Material oder einem Strech-Material hergestellt sind. Mit einem solchen Fadenmaterial kann zwar erreicht werden, dass die Socke am Beim haftet, jedoch besteht der Nachteil, dass durch die Elastizität des Fadenmaterials das Bein abgeschnürt wird, wodurch die Blutzirkulation behindert wird. Bei längerem Tragen einer solchen Socke kann dadurch das Wohlbefinden des Trägers erheblich beeinträchtigt werden.

Bei einer weiteren bekannten Ausführungsform einer Socke (EP 0 068 455) wird der geschilderte Nachteil dadurch vermieden, dass auf der Innenseite der Maschenware Halteelemente gebildet werden, welche die Form von konkaven, gegen den Fussteil der Socke gerichteten Fadenbogen aufweisen. Bei Beinbewegungen des Sockenträgers, beispielsweise beim Gehen, ändert sich der Umfag des Beines, was zur Folge hat, dass sie Fadenbogen gestreckt und wieder entspannt werden. Da jedoch der Fadenbogen nicht mehr in seine ursprüngliche Lage zurückgeht, sondern höher liegt, ist damit eine Gesamtbewegung und damit eine Straffung der Maschenware vom Fuss weg verbunden; die Socke wird somit bei jeder Aenderung des Beinumfanges wieder gespannt. Wesentlich ist hierbei, dass mit diesem Glattziehen der Maschenware keine Einschnürung am Beinumfang verbunden ist. Die Blutzirkulation wird in keiner Weise behindert, trotzdem die Maschenware dauernd geglättet und faltenlos am Bein des Trägers anliegt.

Die Herstellung solcher Fadenbögen an der Maschenware der bekannten Ausführungsform ist jedoch verhältnismässig aufwendig, was sie Einführung in der Praxis erschwert.

Es ist deshalb Aufgabe der Erfindung, eine Socke der eingangs beschriebenen Art so auszugestalten, das unter Beibehaltung des Straffungseffektes der Maschenware eine wesentliche Steigerung der Produktionsgeschwindigkeit möglich ist.

Diese Aufgabe wird gemäss der Erfindung dadurch gelöst, dass die Halteelemente als Maschen eines Henkelplüsches ausgebildet sind, bei welchem die Henkel gegen den Sockenfuss gerichtet sind und die Form freiliegender Fasenbogen aufweisen. Dadurch wird erreicht, dass die Produktionsgeschwindigkeit der erfindungsgemässen Socke mindestens auf das gleiche Mass gesteigert werden kann wie die Geschwindigkeit bei der Herstellung von Henkelplüsch.

Zweckmässig sind hierbei die Halteelemente Maschen, welche aus Doppelfäden gebildet sind, von denen der eine Faden der Grundfaden als Teil des Grundgewirkes oder Grundgestrickes und der andere Faden der den Henkel bildenden Plüschfaden ist. Hierbei ist es vorteilhaft, je nach Art des für die Herstellung der Maschenware verwendeten Fadenmaterials die Henkel in jeder Masche oder in jeder zweiten Masche des Grundgewirkes oder Grundgestrickes gebildet sind.

Die Erfindung ist in der Zeichnung in einigen Ausführungsbeispielen dargelegt und nachfolgend beschrieben.

Es zeigen:
Fig. 1 eine schematisch dargestellte Seitenansicht einer Socke, die in bekannter Art hergestellt wird,
Fig. 2 eine schematisch dargestellte Seitenansicht einer Socke gemäss der Erfindung,
Fig. 3 eine räumliche, auseinandergezogene Darstellung der Herstellung der Socke nach Fig. 2
Fig. 4 einen Ausschnitt der Maschenware einer Socke nach Fig. 2 mit einem als Halteelement ausgebildeten Henkel in jeder Masche,
Fig. 5 einen Ausschnitt aus einer Maschenware mit als Henkel ausgebildeten Halteelementen in jeder zweiten Masche, wobei die Halteelemente konkave, gegen den Sockenfuss gerichtete Fadenbogen bilden, und
Fig. 6 einen schematisch dargestellten Schnitt einer Socke mit doppellagiger Maschenware im Schaft, bei welcher die innenseitige Maschen ware konkave gegen den Sockenfuss gerichtete Fadenbogen als Halteelemente aufweist.

In Fig. 1 ist eine Socke 1, beispielweise eine Herrensocke, schematisch dargestellt, welche in bekannter Art als Henkelplüsch gestrickt ist. Der Strickvorgang beginnt hierbei am Ende A des Sockenschaftes 2 mit einem normalen Anschlag. Dann wird in B der Sockenrand gestrickt, in welchen elastisch, z.B. Gummifäden eingelegt sind. Es folgt dann in C das Sockenrohr, in welchem verschiedene Strickbindungen eingestrickt werden können, worauf dann die Ferse D und anschliessend der Fuss E gestrickt wird, welcher ebenfalls mit Plüschhenkeln gestrickt werden kann. Hierauf wird die Sockenspitze F in gleicher Weise wie die Ferse D gestrickt. Mit G ist die Kettelzone bezeichnet, welche zum Schliessen der Spitze dient. Damit ist der Strickvorgang beendet.

Im Sockenrohr C ist in einem Fenster das Gestricke vergrössert dargestellt. Typisch ist hierbei, das die Maschenköpfe 3 und damit auch die gleichzeitig mit einem Plüschfaden 4 angestrickten Henkel 5 vom Sockenfuss weg gegen den Sockenrand A gerichtet sind.

Die Erfindung geht nun von der Ueberlegung aus, dass es zweckmässig wäre, wenn zur Ereichung einer grossen Produktionskapazität derselbe Strickvorgang zur Herstellung von Henkelplüsch verwendet werden könnte, um die aus Fadenbogen gebildeten Halteelemente in gleicher Weise mit den Maschen einzustricken, durch deren Formgebung die Straffungsfunktion des Sockenschaftes 2 zuverlässig erreicht wird.

Es hat sich nun überraschend gezeigt, dass dieses Zeil mit dem Umkehren des Strickvorganges erreicht werden kann. Dies ist in Fig. 2 mit einer Socke 10 dargestellt, bei welcher der Strickvorgang bei I, d.h. bei der Kettelzone, beginnt und nach dem Stricken der Spitze II, des Fusses 111, der Ferse IV, des Sockenrohres V, des Sockenrandes VI am Rand VII endet. In den im Sockenrohr V dargestellten Fenster ist das Gestricke vergrössert dargestellt. In diesem Fall zeigen die Maschenköpfe 3 nach oben, während gestrickte Henkel 5 nach abwärts gegen den Sockenfuss zeigen. Der Strickvorgang erlaubt es zudem, den Henkeln 5 die Form eines Fadenbogens zu geben, der bei einer Aenderung des Beinumfanges, z.B., beim Gehen, in Richtung des Randes VII klettert und damit die Straffungsfunktion der Socke erfüllt.

In Fig. 3 ist die bekannte Plüschherstellung, die nun auch für die Herstellung der erfindungsgemässen Socke benützt wird, schematisch dargestellt. Aus einem Grundfaden 11 und einem Plüschfaden 4 werden mittels Stricknadeln 12 Doppelmaschen 13 gestrickt, während mittels des Plüschfadens 4 durch Plüschplatinen 14 die Henkel in der vorbestimmten Form als Halteelemente gebildet werden.

In Fig. 4 und 5 sind zwei Gestricke mit abwärts gerichteten, als Henkel 5 ausgebildeten Halteelementen dargestellt. Beim Gestricke nach Fig. 4 sind die als Halteelemente ausgebildeten Henkel 5 in jeder Masche und in Fig. 5 in jeder zweiten Masche eingestrickt. Das Gestricke nach Fig. 4 zeigt eine für das Stricken einer Wollsocke geeignete Maschenkonstruktion aufweist, mit welcher zweckmässig eine Baumwollsocke gestrickt wird.

In Fig. 6 ist eine Socke 20 dargestellt, deren Maschenware im Sockenrohr mit zwei aufeinanderliegenden Gestricken 23, 24 gebildet ist. Hierbei wird das innenliegende Gestricke 24 so hergestellt, dass es beim Einstülpen in das Innere der Socke 20 Henkel 5 aufweist, die als konkave, gegen den Sockenfuss gerichtete Halteelemente geformt sind. Das aussenliegende Gestrick 23 kann hierbei eine beliebige Maschenkonstruktion aufweisen. Ebenso kann auch der Fuss mit einer andern Maschenkonstruktion gestrickt sein. Trotzdem wird durch das innenliegende Gestrick 24 mit den als Halteelementen ausgebildeten Henkeln 5 die Straffungsfunktion der Socke gewährleistet.

Dadurch, dass die die Straffungsfunktion der Socke 1, 10, 20 ausübenden Halteelemente als speziell geformte Henkel 5 ausgebildet sind, kann die Socke in rationeller Produktion hergestellt werden, wobei der Aufwand nicht grösser ist als bei der Herstellung eines normalen Henkelplüsches.

## Patentansprüche

1. Socke (1, 10, 20), welche als aus Fäden (4, 12) gestrickte oder gewirkte Maschenware mit beim Tragen an dem Bein gegen den Fuss gerichtete, als Fadenbogen ausgebildete Halteelemente (5) aufweist, die zur Erzeugung einer Bewegung der Maschenware vom Fuss weg bei Beinbewegungen dienen, dadurch gekennzeichnet, dass die Halteelemente als Maschen eines Henkelplüsches ausgebildet sind, bei welchem die Henkel gegen den Sockenfuss gerichtet sind und die Form freiliegender Fadenbogen aufweisen.

2. Socke nach Anspruch 1, dadurch gekennzeichnet, dass die Halteelemente Maschen sind, welche aus zwei Fäden (4, 12) gebildet sind, von denen der eine Faden den Grundfaden (12) als Teil des Grundgewirkes oder Grundgestrickes und der andere Faden der den Henkel (5) bildenden Plüschfaden (4) ist.

3. Socke nach Anspruch 1 oder 2, dadurch gekennzeichnet, dass in jeder Masche des Grundgewirkes oder Grundgestrickes Halteelemente bildende Henkel (5) geformt sind.

4. Socke nach Anspruch 1 oder 2, dadurch gekennzeichnet, dass die als Halteelemente dienenden Henkel (5) in jeder zweiten Masche des Grundgewirkes oder Grundgestrickes geformt sind.

5. Socke nach einem der Ansprüche 1 bis 4, dadurch gekennzeichnet, dass der Sockenschaft eine aus zwei Maschenlagen (23, 24) gebildete Maschenware ist, wobei die innenliegende Maschenware (24) mindestens teilweise als Henkelplüsch mit gegen den Fuss gerichteten, als Halteelemente geformten Henkeln (5) ausgebildet ist.

6. Socke nach Anspruch 5, dadurch gekennzeichnet, dass die mit Henkel (15) versehenen Partien der innenliegenden Maschenlage (24) durch die aussenliegende, als Strickbindungen beliebiger Art gebildeten Aussenlage (23) abgedeckt ist.

7. Verfahren zur Herstellung einer Socke nach einem der Ansprüche 1 bis 6, dadurch gekennzeichnet, dass das Gewirk oder Gestrick bei der Kettelzone (I) begonnen und beim Schaftrand (VII) beendet wird.

## Revendications

1. Chaussette (1, 10, 20) fabriquée par un article tricoté ou maillé en fils (4, 12) et dans laquelle l'article tricoté ou maillé comporte des éléments de maintien (5) revêtant la forme de fils en forme d'arc qui, lorsqu'il est porté sur la jambe, sont dirigés vers le pied, servant à produire un mouvement de l'article tricoté en s'écartant du pied, lors d'un mouvement de la jambe, caractérisée en ce que les éléments de maintien sont réalisés en tant que mailles d'une peluche à boucles, dans laquelle les boucles sont dirigées vers le pied de la chaussette et revêtent la forme de fils en forme d'arc libres.

2. Chaussette selon la revendication 1, caractérisée en ce que les éléments de maintien sont des mailles, formées par deux fils (4, 12) dont un fil est le fil de fond tricoté ou maillé (12) en tant que partie du tricot de fond et l'autre fil est le fil de peluche (4) formant la boucle (5).

3. Chaussette selon l'une des revendications, ou 2, caractérisée en ce que dans chaque maille du tricot ou maillage de fond sont formées des boucles (5) constituant des éléments de maintien.

4. Chaussette selon l'une des revendications 1 ou 2, caractérisée en ce que les boucles (5) servant d'éléments de maintien sont formées dans chaque deuxième maille du tricot ou maillage de fond.

5. Chaussette selon l'une des revendications, à 4, caractérisée en ce que la tige de la chaussette est un article tricoté en deux couches de tricot (23, 24), le produit tricoté intérieur (24) étant réalisé au moins en partie en tant que peluche à boucles avec des boucles (5) formées en tant qu'éléments de maintien et dirigées vers le pied.

6. Chaussette selon la revendication 5, caractérisée en ce que les parties comportant des boucles (15) de la couche de tissu se trouvant à l'intérieur (24) est couverte par la couche extérieure (23) se trouvant à l'extérieur constituée par des assemblages de mailles au choix.

7. Procédé de fabrication d'une chaussette selon l'une des revendications 1 à 6, caractérisé en ce que le tricot ou maillage est commencé dans la zone de remaillage (I) et est terminé au bord supérieur de la tige (VII).

## Claims

1. A sock (1, 10, 20) which is made of threads (4, 12) as knitted or woven knitwear in which sock the knitwear has supporting elements (5) formed as thread arcs, directed towards the foot when worn on the leg, which serve to generate motion of the knitwear away from the foot with leg motions, characterised in that the supporting elements are formed as stitches of a loop plush in which the loops are directed towards the sock foot and have the form of an exposed thread arc.

2. A sock according to claim 1, characterised in that the supporting elements are stitches, which are formed as two threads (4, 12), the one thread of which of the foundation threads (12) is a part of the foundation texture or foundation knitting and the other thread is that of the plush threads (4) forming the loop (5).

3. A sock according to claim 1 or 2, characterised in that in each stitch of the foundation weaving or of the foundation knitting there are formed loops (5) forming supporting elements.

4. A sock according to claim 1 or 2, characterised in that the loops serving as supporting elements (5) are formed in each second stitch of the foundation texture or the foundation knitting.

5. A sock according to claims 1 to 4, characterised in that the sock leg is knitwear formed by two stitch layers (23, 24), wherein the inner-lying knitwear (24) is formed at least partially as loop plush with loops (5) directed towards the foot and formed as supporting elements.

6. A sock according to claim 5, characterised in that the parts of the inner-lying stitch layer (24), provided with loops (15), are covered by the outer- lying outer layer (23) formed as knitting weaves of any type.

7. A method for manufacturing a sock according to one of claims 1 to 6, characterised in that the weaving or knitting begins at the looping zone (I) and terminates with the leg edge (VII).
